# EUROPÄISCHE PATENTSCHRIFT

(11) **EP 1 779 050 B1**
(45) Veröffentlichungstag und Bekanntmachung des Hinweises auf die Patenterteilung: **22.02.2012**
(21) Anmeldenummer: 05767850.0
(22) Anmeldetag: 19.07.2005
(51) Int. Cl.: F26B 3/28

(54) **BESTRAHLUNGSAGGREGAT**
IRRADIATION UNIT
UNITE D'IRRADIATION

(30) Priorität: 06.08.2004 DE 102004038592
(43) Veröffentlichungstag der Anmeldung: 02.05.2007
(73) Patentinhaber: IST METZ GMBH, 72622 Nürtingen (DE)
(72) Erfinder: TREICHEL, Oliver, 70186 Stuttgart (DE); EBINGER, Klaus, 73249 Wernau (DE); JUNG, Joachim, 72622 Nürtingen (DE); FUCHS, Günter, 73252 Unterlenningen (DE)
(74) Vertreter: Pfiz, Thomas
(86) Internationale Anmeldenummer: PCT/EP2005/007836
(87) Internationale Veröffentlichungsnummer: WO 2006/015694

(56) Entgegenhaltungen:
- EP-A- 1 098 153
- WO-A-03/021173
- DE-A1- 10 333 664
- GB-A- 678 789
- GB-A- 2 169 391
- GB-A- 2 349 684
- US-A- 4 242 725
- US-A- 5 150 253
- US-A- 5 321 595
- US-A- 5 444 576
- US-A- 6 118 130
- US-A1- 2004 037 081
- US-B1- 6 242 717
- US-B1- 6 621 087

## Beschreibung

Die Erfindung betrifft ein Bestrahlungsaggregat zur UV-Bestrahlung von insbesondere bahnförmigen Substraten mit einem kastenförmigen Gehäuse, einer darin angeordneten stabförmigen UV-Lampe und einer längs der UV-Lampe sich erstreckenden Reflektoranordnung.

Die UV-Trocknung und Vernetzung von Lacken, Farben sowie Klebstoffen unter Ausnutzung des Energieinhalts von Lichtquanten im UV-Lichtbereich mit Hilfe von lang gestreckten Mitteldruck-Gasentladungslampen findet seit über 30 Jahren breiten industriellen Einsatz in der Druck-, Verpackungs- und Oberflächenindustrie. Lösemittelfreiheit beim Prozess und die Erreichbarkeit hoher Vernetzungsdichten bei Bearbeitungszeiten im Durchlauf von Bruchteilen einer Sekunde sind die hauptsächlichen Merkmale dieser Technik. Mitteldruck-Gasentladungslampen emittieren Licht vom kurzwelligen UV über den sichtbaren Bereich bis hin zum langwelligen IR. Die Wirkung des Reflektors bei solchen UV-Aggregaten ist nicht zu unterschätzen. Je nach Form und Geometrie beträgt sein Anteil an der auf dem Substrat wirksamen Gesamtemission 50 bis 90%. Im Falle von selektiver Reflektion kann auch das Verhältnis von UV-Licht zu IR-Wärmeanteil gesteuert werden. In diesem Zusammenhang wurde bereits vorgeschlagen, flexible Metallstreifen als Reflektor gehäusefest einzuspannen. Als nachteilig hierbei wird empfunden, dass es damit nicht möglich ist, eine spezifische Reflektorgeometrie in einfacher Weise anzupassen. Außerdem erscheint es fraglich, ob sich solche Konstruktionen im industriellen Dauerbetrieb unter hoher Temperaturbeanspruchung bewähren können.

Die US-PS 5,444,576 zeigt einen Bestrahlungsapparat beispielsweise zur Bestrahlung von gedruckten Leiterplatten mit einer Halteplatte für einen Kühltank an einem Reflektorkörper für eine Quecksilberdampflampe und einem Rahmen als Blende an der Unterseite des Reflektorkörpers. Der Kühltank ist in einem mehrteiligen Reflektorprofil eingesetzt und dabei nur gegen seitliches Herausfallen gesichert.

Ausgehend hiervon liegt der Erfindung die Aufgabe zugrunde, ein Aggregat der eingangs angegebenen Art dahingehend zu verbessern, dass die im Stand der Technik aufgetretenen Nachteile vermieden werden und ein variabler Einsatz möglich ist.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Dementsprechend wird erfindungsgemäß vorgeschlagen, dass die Reflektoranordnung ein in dem Gehäuse gehaltenes Trägerprofil und ein damit über formschlüssige Verbindungsflächen lösbar verbindbares und im Bereich der Verbindungsflächen über Schraubverbindungen als Verbindungsmittel in gegenseitiger Flächenanlage gehaltenes, als formstabiles Formteil ausgebildetes und somit austauschbares Reflektorprofil aufweist. Dadurch wird auf einfache Weise ein modularer Aufbau geschaffen, der es erlaubt, das Bestrahlungsprofil optimal an die jeweiligen Prozessverhältnisse anzupassen. Durch die Verwendung von Profilkörpern wird über die Länge der Lampe eine definierte Geometrie vorgegeben, die durch die Auswechselbarkeit auch kurzfristig hinsichtlich verschiedener Parameter wie der chemischen Formulierung des zu härtenden Beschichtungsmittels, des noch akzeptablen Wärmeeintrags auf das Substrat und der Bestrahlungsdauer bzw. -dosis abgestimmt werden kann. Dabei ergeben sich die richtigen Auslegungen häufig erst nach umfangreichen Versuchen. Dies kann durchaus kurz vor oder erst während der Inbetriebnahme beispielsweise in der Druckanlage vor Ort erfolgen. Durch die Variabilität in der Reflektorgeometrie werden kostspielige Risiken vermieden. Änderungen im Produkt oder der Beschichtungschemie kann durch Wahl des geeigneten Reflektorprofils selektiv Rechnung getragen werden. Dabei wird durch den Einsatz von massiven Profilen eine hohe thermische Standfestigkeit gewährleistet. Außerdem sind die Reflektorprofile für eine Wartung bzw. Reinigung leicht zugänglich.

Vorteilhafterweise sind mehrere Reflektorprofile mit unterschiedlichen Reflektorgeometrien und/oder Oberflächenbeschichtungen als Baukastensystem wahlweise mit dem Trägerprofil verbindbar, wobei durch einheitliche Verbindungsflächen unabhängig von der Reflektorgeometrie eine einfache Montage gewährleistet ist.

Eine weitere Verbesserung sieht vor, dass das Reflektorprofil und das Trägerprofil über die Verbindungsflächen miteinander in flächigen Wärmeleitkontakt bringbar sind.

Eine Montagevereinfachung ergibt sich dadurch, dass die Verbindungsmittel von der dem Reflektorprofil abgewandten Rückseite des Trägerprofils her betätigbar sind. Günstig ist es auch, wenn die Verbindungsmittel durch beispielsweise verschließbare Gehäuseklappen von der Außenseite des Gehäuses her zugänglich sind.

Eine weitere vorteilhafte Ausführung sieht vor, dass die Verbindungsmittel in Profilrichtung gesehen vorzugsweise über eine Langlochlagerung ein thermisches Ausgleichsspiel zwischen Reflektorprofil und Trägerprofil erlauben.

In baulich vorteilhafter Realisierung sind die Verbindungsmittel durch schaftseitig vorzugsweise auf Anschlag in das Reflektorprofil einschraubbare und kopfseitig vorzugsweise über Feder- und/oder Gleitscheiben an dem Trägerprofil abgestützte Schraubbolzen gebildet.

Vorteilhafterweise ist das Trägerprofil durch eine Kühlung, insbesondere eine Wasserkühlung mit Kühlmittel beaufschlagbar. Dies lässt sich dadurch verwirklichen, dass das Trägerprofil mit Profilkanälen zur Durchleitung von Kühlmittel versehen ist. Dadurch ist es auch möglich, die Reflektorprofile ohne Unterbrechung des Kühlsystems in kurzer Zeit auszutauschen.

Durch entsprechende Wandstärken ist es möglich, dass das Reflektorprofil eine von seiner Verbindungsfläche mit dem Trägerprofil abgewandte und von deren Konturverlauf abweichende gekrümmte Reflektorfläche aufweist. Die Verbindungsfläche kann daher für eine standardisierte Aufnahme einheitlich ausgebildet werden, während die Reflektorfläche selektiv an die Bestrahlungsbedingungen angepasst ist.

Um auch eine spektrale Beeinflussung zu ermöglichen, ist es vorteilhaft, wenn das Reflektorprofil an seiner der UV-Lampe zugewandten Profilseite mit einer Reflexionsbeschichtung versehen ist.

Für eine hohe Belastungs- bzw. Standfestigkeit ist es von Vorteil, wenn das Reflektorprofil als massiver Körper aus einem Vollmaterial gebildet ist. Herstellungstechnisch ist es hierbei vorteilhaft, wenn das Reflektorprofil und das Trägerprofil als Strangpressprofilteile vorzugsweise aus Aluminium bestehen.

Eine weitere Vereinfachung auch hinsichtlich der erforderlichen Apparaturen für die Reflektorbeschichtung ergibt sich dadurch, dass mehrere Reflektorprofile als Profilstrang stirnseitig zusammengesetzt sind. Dabei sollte gewährleistet sein, dass die Stoßstellen, welche einen geringeren Reflexionswert aufweisen können, bei paarweiser Reflektoranordnung versetzt sind und sich nicht gegenüberliegen.

Zur Verbesserung des Wärmeübergangs kann es von Vorteil sein, wenn zwischen den Verbindungsflächen von Reflektorprofil und Trägerprofil ein Wärmeleitmittel, insbesondere Wärmeleitpaste eingebracht ist.

Vorteilhafterweise sind jeweils ein Trägerprofil und ein zugeordnetes Reflektorprofil paarweise beidseitig einer Längsmittelebene der UV-Lampe angeordnet. Für eine Verschlussfunktion der durchstrahlten Gehäuseöffnung ist es möglich, dass zwei Reflektorprofile zusammen mit zugeordneten Trägerprofilen um jeweils eine in Profilrichtung verlaufende Achse gegeneinander schwenkbeweglich in dem Gehäuse angeordnet sind.

Im Folgenden wird die Erfindung anhand eines in der Zeichnung schematisch dargestellten Ausführungsbeispiels näher erläutert. Es zeigen
- Fig. 1: ein UV-Bestrahlungsaggregat zur Trocknung von Druckbahnen im Querschnitt; und
- Fig. 2: eine ausschnittsweise Vergrößerung einer Schraubverbindung im Bereich einer Reflektoranordnung des Aggregats nach Fig.1.

Das in der Zeichnung dargestellte UV-Bestrahlungs-aggregat besteht im Wesentlichen aus einem kastenförmigen Gehäuse 10, einer darin angeordneten stabförmigen UV-Lampe 12, einer Reflektoranordnung 14 zur Reflexion des in das Gehäuse 10 abgestrahlten UV-Lichts auf eine bodenseitige Gehäuseöffnung 16 und einem Absorber 18 zur Ableitung von Verlustwärme über eine nicht gezeigte Kühleinrichtung.

Die UV-Lampe 12 ist als zweiendige Mitteldruck-Gasentladungslampe in der Mittellängsebene 20 des Gehäuses 10 angeordnet und gibt ihre Strahlung über die Gehäuseöffnung 16 auf die darunter vorbeigeführte Substratbahn bzw. das zu bestrahlende Objekt ab. Um die Bestrahlung des Objekts zu erhöhen, ist die UV-Lampe 12 in ihrem in das Gehäuseinnere weisenden Sektor über ihre Länge von der Reflektoranordnung 14 umgeben, wobei das reflektierte Licht je nach Reflektorgeometrie divergent, parallel oder gebündelt durch die Gehäuseöffnung 16 hindurch abgestrahlt wird. Denkbar ist auch, dass in Reflektorteilbereichen unterschiedliche Reflexionsgeometrien realisiert sind.

Zur wahlweisen Einstellung der Reflektoreigenschaften besteht die Reflektoranordnung 14 aus Trägerprofilen 22 und lösbar damit verbundenen Reflektorprofilen 24. Die Träger- und Reflektorprofile sind paarweise beidseitig der Längsmittelebene 20 des Gehäuses 10 bzw. der UV-Lampe 12 angeordnet, wobei die Profilrichtung parallel zur Lampenachse verläuft. Sie bestehen als massive Strangpressprofilteile aus Aluminium, so dass speziell die Reflektorprofile 24 als komplex konturierte Formteile formstabil ausgebildet sind. Dabei ist es möglich, unterschiedliche Reflektorprofile 24 nach Art eines Baukastensystems einzusetzen. In Fig.1 ist dies der besseren Veranschaulichung halber für zwei Reflektorgeometrien links und rechts der Mittelebene 20 gezeigt, wobei im praktischen Einsatz in der Regel profilgleiche Teile spiegelsymmetrisch angeordnet sind, grundsätzlich jedoch auch asymmetrische Anordnungen möglich sind.

Die Reflektorprofile 24 und Trägerprofile 22 sind über formkomplementäre Verbindungsflächen 26, 28 formschlüssig in großflächigen Wärmeleitkontakt bringbar. Zur effektiven Wärmeabfuhr sind die Trägerprofile 22 über Profilkanäle 30 für die Durchleitung von Kühlwasser an die Kühleinrichtung anschließbar. Auf diese Weise ist es möglich, mit hohen Lampenleistungen im Bereich von einigen 10 kW zu arbeiten.

Das Trägerprofil 22 und das Reflektorprofil 24 sind im Bereich der Verbindungsflächen 26, 28 über Schraubverbindungen 32 in gegenseitiger Anlage gehalten. Um die Montage bzw. den Reflektoraustausch am Einsatzort beispielsweise in einer Druckmaschine zu vereinfachen, ist es zweckmäßig, wenn die Schraubverbindungen 32 durch Gehäuseklappen 34 von der Gehäuseaußenseite her zugänglich sind.

Wie in Fig.2 gezeigt, sind die Schraubverbindungen 32 durch Stehbolzen 36 gebildet, welche von der Rückseite 38 des Trägerprofils 22 her rückseitig in das Reflektorprofil 24 einschraubbar sind. Im Verbindungszustand sind die Stehbolzen 36 mit ihrem abgestuften Gewindeschaft 40 auf Anschlag in das Reflektorprofil 24 eingedreht. Der Schraubkopf 42 ist dabei über Tellerfedern 44 und Gleitscheiben 46 mit definiertem Kraftschluß an dem Trägerprofil 22 abgestützt. Um ein thermisches Ausgleichsspiel zu ermöglichen, ist der Stufendurchbruch 48 in Profilrichtung gesehen als Langloch ausgebildet.

Aufgrund der frei formbaren Profilgeometrie kann die der UV-Lampe 12 zugewandte Reflektorfläche 50 der Reflektorprofile 24 unabhängig von der Profilkontur der Verbindungsfläche 26 gestaltet werden. Zum Einsatz kommen elliptische, parabolische und kreisförmige Reflektorgeometrien wie auch Kombinationen davon. Denkbar sind auch Reflektorflächen 50 mit Freilinienformen.

Durch eine zusätzliche Oberflächenbeschichtung 52 der Reflektorprofile 24 kann der spektrale Bereich des reflektieren Lichts beeinflusst werden. Reinstaluminium-Oberflächen reflektieren das gesamte Spektrum, während so genannte Kaltlichtspiegel-Beschichtungen je nach Ausführung nur ausgewählte spektrale Bandbreiten im UV-Bereich reflektieren. Die in der Reflektoranordnung 14 absorbierte Wärme kann dabei zusätzlich zu der Wasserkühlung auch durch eine Luftkühlung mit Absaugung durch den Abluftkanal 54 hindurch abgeführt werden.

Die UV- und IR-Emission der Gasentladungslampe 12 kann aus physikalischen Gründen nicht spontan ein- und ausgeschaltet werden. Daher ist es vorgesehen, die Reflektoranordnung 14 beim Anfahren oder bei Betriebsunterbrechungen in eine Standby-Stellung zu bringen, in der die Gehäuseöffnung 16 gegen Strahlungsdurchtritt mechanisch verschlossen ist. Zu diesem Zweck sind die Trägerprofile um eine parallel zur Profilrichtung verlaufende Schwenk- bzw. Drehachse gegeneinander bewegbar, wobei die IR-Leistung von dem gekühlten Absorber 18 aufgenommen wird. Aus dieser Stellung kann ohne nennenswerten Zeitverlust durch Betätigung des Klapp- bzw. Drehmechanismus in den Produktionsmodus gewechselt werden. Anstelle eines beweglichen Reflektors ist auch der Einsatz eines gesonderten Verschluss-Systems möglich.

## Patentansprüche

1. Bestrahlungsaggregat zur UV-Bestrahlung von insbesondere bahnförmigen Substraten mit einem kastenförmigen Gehäuse (10), einer darin angeordneten stabförmigen UV-Lampe (12) und einer längs der UV-Lampe (12) sich erstreckenden Reflektoranordnung (14), **dadurch gekennzeichnet, dass** die Reflektoranordnung (14) ein in dem Gehäuse (10) gehaltenes Trägerprofil (22) und ein damit über formschlüssige Verbindungsflächen (26,28) lösbar verbindbares und im Bereich der Verbindungsflächen über Schraubverbindungen als Verbindungsmittel (32) in gegenseitiger Flächenanlage gehaltenes, als formstabiles Formteil ausgebildetes Reflektorprofil (24) aufweist.

2. Bestrahlungsaggregat nach Anspruch 1, **dadurch gekennzeichnet, dass** mehrere Reflektorprofile (24) mit unterschiedlichen Reflektorgeometrien und/oder Oberflächenbeschichtungen als Baukastensystem wahlweise mit dem Trägerprofil (22) verbindbar sind.

3. Bestrahlungsaggregat nach Anspruch 1 oder 2, **dadurch gekennzeichnet, dass** das Reflektorprofil (24) und das Trägerprofil (22) miteinander in flächigen Wärmeleitkontakt bringbar sind.

4. Bestrahlungsaggregat nach einem der Ansprüche 1 bis 3, **dadurch gekennzeichnet, dass** die Verbindungsmittel (32) von der dem Reflektorprofil (24) abgewandten Rückseite (38) des Trägerprofils (22) her betätigbar sind.

5. Bestrahlungsaggregat nach einem der Ansprüche 1 bis 4, **dadurch gekennzeichnet, dass** die Verbindungsmittel (32) durch beispielsweise verschließbare Gehäuseklappen (34) von der Außenseite des Gehäuses (10) her zugänglich sind.

6. Bestrahlungsaggregat nach einem der Ansprüche 1 bis 5, **dadurch gekennzeichnet, dass** die Verbindungsmittel (32) in Profilrichtung gesehen vorzugsweise über eine Langlochlagerung (48) ein thermisches Ausgleichsspiel zwischen Reflektorprofil (24) und Trägerprofil (22) erlauben.

7. Bestrahlungsaggregat nach einem der Ansprüche 1 bis 6, **dadurch gekennzeichnet, dass** die Verbindungsmittel (32) durch schaftseitig vorzugsweise auf Anschlag in das Reflektorprofil (24) einschraubbare und kopfseitig vorzugsweise über Feder- und/oder Gleitscheiben (44,46) an dem Trägerprofil (22) abgestützte Schraubbolzen (36) gebildet sind.

8. Bestrahlungsaggregat nach einem der Ansprüche 1 bis 7, **dadurch gekennzeichnet, dass** das Trägerprofil (22) durch eine Kühlung, insbesondere eine Wasserkühlung mit Kühlmittel beaufschlagbar ist.

9. Bestrahlungsaggregat nach einem der Ansprüche 1 bis 8, **dadurch gekennzeichnet, dass** das Trägerprofil (22) mit Profilkanälen (30) zur Durchleitung von Kühlmittel versehen ist.

10. Bestrahlungsaggregat nach einem der Ansprüche 1 bis 9, **dadurch gekennzeichnet, dass** das Reflektorprofil (24) eine von seiner Verbindungsfläche (26) mit dem Trägerprofil (22) abgewandte und von deren Konturverlauf abweichende gekrümmte Reflektorfläche (50) aufweist.

11. Bestrahlungsaggregat nach einem der Ansprüche 1 bis 10, **dadurch gekennzeichnet, dass** das Reflektorprofil (24) an seiner der UV-Lampe (12) zugewandten Profilseite mit einer Reflexionsbeschichtung (52) versehen ist.

12. Bestrahlungsaggregat nach einem der Ansprüche 1 bis 11, **dadurch gekennzeichnet, dass** das Reflektorprofil (24) als massiver Körper aus einem Vollmaterial gebildet ist.

13. Bestrahlungsaggregat nach einem der Ansprüche 1 bis 12, **dadurch gekennzeichnet, dass** das Reflektorprofil (24) und das Trägerprofil (22) als Strangpressprofilteile vorzugsweise aus Aluminium bestehen.

14. Bestrahlungsaggregat nach einem der Ansprüche 1 bis 13, **dadurch gekennzeichnet, dass** mehrere Reflektorprofile (24) als Profilstrang stirnseitig zusammengesetzt sind.

15. Bestrahlungsaggregat nach einem der Ansprüche 1 bis 14, **dadurch gekennzeichnet, dass** zwischen den Verbindungsflächen (26,28) von Reflektorprofil (24) und Trägerprofil (22) ein Wärmeleitmittel, insbesondere Wärmeleitpaste eingebracht ist.

16. Bestrahlungsaggregat nach einem der Ansprüche 1 bis 15, **dadurch gekennzeichnet, dass** jeweils ein Trägerprofil (22) und ein zugeordnetes Reflektorprofil (24) paarweise beidseitig einer Längsmittelebene (20) der UV-Lampe (12) angeordnet sind.

17. Bestrahlungsaggregat nach einem der Ansprüche 1 bis 16, **dadurch gekennzeichnet, dass** zwei Reflektorprofile (24) zusammen mit zugeordneten Trägerprofilen (22) um jeweils eine in Profilrichtung verlaufende Achse gegeneinander schwenkbeweglich in dem Gehäuse (10) angeordnet sind.

## Claims

1. Irradiation unit for UV irradiation of substrates, particularly those in web form, having a box-shaped housing (10), a rod-shaped UV lamp (12) disposed therein, and a reflector arrangement (14) that extends along the UV lamp (12), **characterized in that** the reflector arrangement (14) has a support profile (22) held in the housing (10) and a reflector profile (24) configured as a shaped part having a stable shape, which support profile and reflector profile can be releasably connected by way of form-locking connection surfaces (26, 28) and held in contact with one another in the region of the connection surfaces by way of screw connections as connection means (32).

2. Irradiation unit according to claim 1, **characterized in that** several reflector profiles (24) having different reflector geometries and/or surface coatings as a modular system can be selectively connected with the support profile (22).

3. Irradiation unit according to claim 1 or 2, **characterized in that** the reflector profile (24) and the support profile (22) can be brought into two-dimensional heat conduction contact with one another.

4. Irradiation unit according to one of claims 1 to 3, **characterized in that** the connection means (32) can be actuated from the back side (38) of the support profile (22), which back side faces away from the reflector profile (24).

5. Irradiation unit according to one of the claims 1 to 4, **characterized in that** the connection means (32) are accessible from the outside of the housing (10), through housing flaps (34) that can be closed, for example.

6. Irradiation unit according to one of claims 1 to 5, **characterized in that** the connection means (32) allow thermal equalization play between reflector profile (24) and support profile (22), seen in the profile direction, preferably by way of an oblong hole mounting (48).

7. Irradiation unit according to one of claims 1 to 6, **characterized in that** the connection means (32) are formed by screw bolts (36) that can be screwed into the reflector profile (24) on the shaft side, preferably all the way to contact, and are supported on the support profile (22), preferably by way of spring washers and/or slide washers (44, 46), on the head side.

8. Irradiation unit according to one of claims 1 to 7, **characterized in that** the support profile (22) can have coolant applied to it by means of a cooling system, particularly a water cooling system.

9. Irradiation unit according to one of claims 1 to 8, **characterized in that** the support profile (22) is provided with profile channels (30) for conducting coolant through.

10. Irradiation unit according to one of claims 1 to 9, **characterized in that** the reflector profile (24) has a curved reflector surface (50), facing away from its connection surface (26) with the support profile (22) and deviating from the contour shape of this surface.

11. Irradiation unit according to one of claims 1 to 10, **characterized in that** the reflector profile (24) is provided with a reflection coating (52) on its profile side that faces the UV lamp (12).

12. Irradiation unit according to one of claims 1 to 11, **characterized in that** the reflector profile (24) is formed as a solid body from a bulk material.

13. Irradiation unit according to one of claims 1 to 12, **characterized in that** the reflector profile (24) and the support profile (22) preferably consist of aluminum, as extruded profile parts.

14. Irradiation unit according to one of claims 1 to 13, **characterized in that** several reflector profiles (24) are put together at their front faces, as a profile train.

15. Irradiation unit according to one of claims 1 to 14, **characterized in that** a heat conduction means, particularly heat conduction paste, is introduced between the connection surfaces (26, 28) of reflector profile (24) and support profile (22).

16. Irradiation unit according to one of claims 1 to 15, **characterized in that** a support profile (22) and a related reflector profile (24), in each instance, are disposed in pairs on both sides of a longitudinal center plane (20) of the UV lamp (12).

17. Irradiation unit according to one of claims 1 to 16, **characterized in that** two reflector profiles (24) together with their related support profiles (22) are disposed in the housing (10) so as to pivot relative to one another about an axis that runs in the profile direction, in each instance.

## Revendications

1. Unité d'irradiation pour l'irradiation par UV de substrats en particulier sous forme de bande comprenant un boîtier (10) en forme de caisse, une lampe UV (12) en forme de barre et disposée à l'intérieur et un dispositif réflecteur (14) s'étendant le long de la lampe UV (12), **caractérisée en ce que** le dispositif réflecteur (14) présente un profilé support (22) maintenu dans le boîtier (10) et un profilé réflecteur (24) pouvant être relié à celui-ci de façon amovible par des surfaces de liaison (26, 28) complémentaires au niveau de la forme et maintenu dans la zone des surfaces de liaison au moyen d'assemblages vissés comme moyens de liaison (32) dans un appui de surface réciproque, conçu sous forme de pièce moulée indéformable.

2. Unité d'irradiation selon la revendication 1, **caractérisée en ce que** plusieurs profilés réflecteurs (24) présentant différentes géométries de réflecteur et/ou différents revêtements de surface peuvent être reliés sous forme de système de module à volonté avec le profilé support (22).

3. Unité d'irradiation selon la revendication 1 ou 2, **caractérisée en ce que** le profilé réflecteur (24) et le profilé support (22) peuvent être amenés l'un avec l'autre dans un contact de conduction de chaleur entre surfaces.

4. Unité d'irradiation selon l'une des revendications 1 à 3, **caractérisée en ce que** les moyens de liaison (32) peuvent être actionnés à partir de la face arrière (38), opposée au profilé réflecteur (24), du profilé support (22).

5. Unité d'irradiation selon l'une des revendications 1 à 4, **caractérisée en ce que** les moyens de liaison (32) sont accessibles par des clapets de boîtier (34) à partir du côté extérieur du boîtier (10). par exemple verrouillables.

6. Unité d'irradiation selon l'une des revendications 1 à 5, **caractérisée en ce que** les moyens de liaison (32) permettent, vus dans le sens du profilé, de préférence au moyen d'un logement à trou oblong (48), un jeu de compensation thermique entre le profilé réflecteur (24) et le profilé support (22).

7. Unité d'irradiation selon l'une des revendications 1 à 6, **caractérisée en ce que** les moyens de liaison (32) sont formés par des boulons filetés (36) pouvant être vissés côté tige de préférence jusqu'à la butée dans le profilé réflecteur (24) et soutenus côté sommet de préférence au moyen de rondelles élastiques et/ou de disques coulissants (44, 46) sur le profilé support (22).

8. Unité d'irradiation selon l'une des revendications 1 à 7, **caractérisée en ce que** le profilé support (22) peut être sollicité par un refroidissement, en particulier un refroidissement par eau avec réfrigérant.

9. Unité d'irradiation selon l'une des revendications 1 à 8, **caractérisée en ce que** le profilés support (22) est doté de conduits de profilé (30) pour le passage de réfrigérant.

10. Unité d'irradiation selon l'une des revendications 1 à 9, **caractérisée en ce que** le profilé réflecteur (24) présente une surface de réflecteur (50) incurvée, opposée à sa surface de liaison (26) avec le profilé support (22) et différente de celle-ci en ce qui concerne le tracé de contour.

11. Unité d'irradiation selon l'une des revendications 1 à 10, **caractérisée en ce que** le profilé réflecteur (24) est doté d'un revêtement de réflexion (52) sur son côté de profilé tourné vers la lampe UV (12).

12. Unité d'irradiation selon l'une des revendications 1 à 11, **caractérisée en ce que** le profilé réflecteur (24) est formé comme un corps massif à base d'un matériau plein.

13. Unité d'irradiation selon l'une des revendications 1 à 12, **caractérisée en ce que** le profilé réflecteur (24) et le profilé support (22) sont des parties de profilé extrudé de préférence à base d'aluminium.

14. Unité d'irradiation selon l'une des revendications 1 à 13, **caractérisée en ce que** plusieurs profilés réflecteurs (24) sont assemblés côté avant sous forme de branche de profilé.

15. Unité d'irradiation selon l'une des revendications 1 à 14, **caractérisée en ce qu'**un moyen conducteur de chaleur, en particulier de la pâte conductrice de chaleur, est introduit entre les surfaces de liaison (26, 28) du profilé réflecteur (24) et du profilé support (22).

16. Unité d'irradiation selon l'une des revendications 1 à 15, **caractérisée en ce que**, à chaque fois, un profilé support (22) et un profilé réflecteur (24) associé sont disposés par paires des deux côtés d'un plan médian longitudinal (20) de la lampe UV (12).

17. Unité d'irradiation selon l'une des revendications 1 à 16, **caractérisée en ce que** deux profilés réflecteurs (24) sont disposés conjointement avec des profilés supports (22) associés dans le boîtier (10) de façon mobile par basculement les uns par rapport aux autres autour de respectivement un axe agencé dans le sens du profilé.
